# EUROPÄISCHE PATENTSCHRIFT

(11) **EP 0 849 761 B1**
(45) Veröffentlichungstag und Bekanntmachung des Hinweises auf die Patenterteilung: **07.05.2003**
(21) Anmeldenummer: 97121381.4
(22) Anmeldetag: 05.12.1997
(51) Int. Cl.: H01H 71/40

(54) **Überstrom- und Kurzschlussauslöser für einen elektrischen Installationsschalter**
Overcurrent and short circuit trip device for an electric circuit breaker
Déclencheur de surintensité et de courtcircuit pour un disjoncteur électrique

(30) Priorität: 20.12.1996 DE 19653295
(43) Veröffentlichungstag der Anmeldung: 24.06.1998
(73) Patentinhaber: ABB PATENT GmbH, 68526 Ladenburg (DE)
(72) Erfinder: Becker, Joachim, Dipl.-Ing., 68723 Schwetzingen (DE); Lubeley, Markus, Dipl.-Ing., 69115 Heidelberg (DE); Kommert, Richard, Dipl.-Ing., 69124 Heidelberg (DE); Eppe, Klaus-Peter, Dipl.-Ing., 69429 Waldbrunn (DE); Bruckner, Werner, Dipl.-Ing., 69190 Walldorf (DE); Goehle, Rolf, Dipl.-Ing., 69181 Leimen (DE); Schmitt, Volker, 69245 Bammental (DE)
(74) Vertreter: Miller, Toivo

(56) Entgegenhaltungen:
- EP-A- 0 037 490
- FR-A- 714 012
- FR-A- 1 544 977

## Beschreibung

Die Erfindung betrifft einen Überstrom- und Kurzschlussauslöser für einen elektrischen Installationsschalter, nach dem Oberbegriff der Ansprüche 1 und 3.

Leitungsschutzschalter zum Schutz gegen thermische Überlast und Kurzschluß sind prinzipiell gleich aufgebaut. Sie besitzen einen Magnetauslöser für den Kurzschlussschutz und einen thermischen Auslöser, meist mit einem Thermobimetallstreifen, für den Überlastschutz. Der Thermobimetallstreifen wird in folgendem kurz auch als Bimetall oder Thermobimetall bezeichnet.

Bei bekannten Ausführungen von Leitungschutzschaltern sind die Spule des Magnetauslösers und das Bimetall des thermischen Auslösers stromdurchflossen und damit direkt beheizt. Bei Überlast löst der thermische Auslöser infolge der Stromwärme ein Schaltwerk aus, und im Nennbetrieb fließt der Strom durch die Auslöser und das Gerät erwärmt sich aufgrund der Verlustleistung. Bei kleinen Nennströmen, beispielsweise kleiner als 4 Ampere, wird der thermische Auslöser, also der Thermobimetallstreifen, zusätzlich mit einer stromdurchflossenen Wicklung aus Widerstandsdraht versehen, die die für die Ausbiegung nötige Erwärmung erzeugt.

Das Thermobimetall ist im Normalfall als Streifenbimetall ausgebildet; anstatt eines Thermobimetalls könnte auch ein Streifen aus einer Formgedächtnislegierung verwendet werden.

Bei einer bekannten Anordnung wird eine Bimetallschnappschneibe verwendet, die direkt und zentral in axialer Richtung neben dem Magnetauslöser angeordnet ist, siehe DE-PS 36 37 275. Aus der DE-OS 42 24 046 ist bekannt, ein thermomechanisches Element mit dem Anker zu koppeln, wobei der Anker in abgekühltem Zustand des thermomechanischen Elementes außerhalb des Magnetkreises liegt, während er durch das erwärmte thermomechanische Element in den Magnetkreis hineingeschoben wird, jedoch nur soweit, daß dadurch allein noch keine Auslösung erfolgt. Erst wenn die Spule den Anker anzieht, wird der Schaltmechanismus ausgelöst. In weiteren bekannten Anordnungen (siehe AT-315 90 B, US-PS 5 001 446) wird eine Fesselfeder aus Formgedächtnislegierung verwendet, die im Spulenrohr der Auslösespule angeordnet ist. Die Fesselfeder wird durch die Spule beheizt und dehnt sich bei Erreichen einer bestimmten Temperatur aus. Dadurch wird der Anker bewegt, der dann über einen Stößel das Schaltwerk entklinkt.

In der DE-OS 27 51 451 ist eine Anordnung beschrieben, in der parallel zur Spule des elektromagnetischen Auslösers ein Thermobimetall geschaltet ist, dessen eines Ende ortsfest gelagert ist und an dessen anderem Ende eine Kontaktstelle vorgesehen ist. Die Anordnung ist so dimensioniert, daß die Spule des magnetischen Auslösers einen erheblich höheren Widerstand besitzt als das Thermobimetall. Im Normalfall fließt der Hauptstrom über das Thermobimetall parallel zur Spule. Sobald ein Überstrom oder Kurzschlußstrom auftritt, öffnet sich die Kontaktstelle am Thermobimetall und der Strom fließt in seiner Gesamtheit über die Spule. Auf diese Weise wird einerseits eine Auslöseverstärkung bei Überstrom und andererseits eine Strombegrenzung erzielt. Als weiterer Vorteil wird die Möglichkeit erwähnt, durch einfache Verstellung des Thermobimetalls die thermische Auslösung in weiteren Bereichen zu ändern.

Es ist auch bekannt, einen Widerstandsdraht mit positivem Temperaturkoeffizienten parallel zur Spulenwicklung des Magnetauslösers zu schalten. Im Fall des Auftretens eines Kurzschlußstromes ändert sich der Widerstand des Drahtes schlagartig, der Strom kommutiert in die Auslösespule und vergrößert den auf die induktive Wicklung einwirkenden Strom. Durch geeignete Dimensionierung der Auslöserspule und des Widerstandsdrahtes kann erreicht werden, daß innerhalb des Nennstrombereiches über den Widerstandsdraht ein um ein Vielfaches größerer Stromanteil fließt als über die Auslöserspule. Hierdurch ist es möglich, ein und denselben Magnetauslöser mit gleicher induktiver Wicklung für mehrere Nennströme zu verwenden.

Bei allen diesen Anordnungen von Spule und Bimetall ist eine große Anzahl von Varianten notwendig, um den gesamten, bei Leitungsschutzschaltern üblichen Nennstrombereich von 0,2 Ampere bis 63 Ampere sowie die unterschiedlichen Auslösecharakteristiken abzudecken. Je nach Nennstrom und Auslösecharakteristik müsssen unterschiedliche Bimetallmaterialien und eine Vielzahl von unterschiedlichen Spulendrähten sowie Fesselfedern zur Einstellung des magnetischen Ansprechwertes eingesetzt werden. Außerdem ist der Platzbedarf bei allen diesen Anordnungen recht groß.

Aus der FR 1 544 977 ist ein Auslöser der eingangs genannten Art bekannt geworden, bei dem eine Spule mit einem Anker und ein Thermobimetall vorgesehen ist. Das Joch ist u-förmig und verläuft mit einem Schenkel innerhalb der Spule; an diesem Schenkel ist das Thermobimetall befestigt, das ebenfalls die Spule durchgreift. Das Thermobimetall ist u-förmig, wobei einer der Schenkel mit dem Schenkel des Joches und der andere Schenkel mit einem Drahtende der Wicklung verbunden ist, so daß offensichtlich das Thermobimetall vom Strom durchflossen ist, was auch einsichtig ist, wenn man die Länge des Thermobimetalls bezogen auf die axiale Erstreckung der Spule betrachtet.

Aus der EP 0 037 490 A 1 ist ein Auslöser bekannt geworden, bei dem der thermische Auslöser in Form eines Streifens aus Formgedächtnismaterial parallel zur Spule angeordnet ist (siehe Fig. 3). Der thermische Auslöser ist hier nicht vom Strom durchflossen. Eine ähnliche Ausgestaltung ist auch den Figuren 11, 13 und 15 zu entnehmen, wobei über die Anordnung eines Jochs nichts zu finden ist.

Aufgabe der Erfindung ist es, durch die konstruktive Ausgestaltung, Anordnung und Zuordnung von thermischem Auslöser und Magnetauslöser den gesamten Nennstrombereich und die unterschiedlichen Auslösecharakteristiken mit einer deutlich reduzierten Anzahl an Bauteilen zu realisieren.

Diese Aufgabe wird erfindungsgemäß gelöst durch die kennzeichnenden Merkmale des Anspruches 1 oder des Anspruches 3.

Dadurch, dass das Thermobimetall direkt am Joch befestigt ist und parallel zur Längsachse der Spule verläuft, ist der Platzbedarf der beiden Komponenten reduziert und darüber hinaus können beide Komponenten praktisch zu einer einzigen Einheit kombiniert werden. Dabei kann der thermische Auslöser außerhalb oder innerhalb des Joches liegen. Auf Grund der Ausgestaltung des Joches mit den beiden Schenkelstegen und der Anordnung des Thermobimetalls im Bereich dazwischen wird eine verbesserte Erwärmung des Thermobimetalls erzeugt, in dem beide Schenkelstege zur Erwärmung des Thermobimetalls beitragen.

Weitere vorteilhafte Ausgestaltungen und Verbesserungen der Erfindung sind den weiteren Unteransprüchen zu entnehmen.

Anhand der Zeichnung, in der einige Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Fig. 1 bis 4: zwei unterschiedliche Ausgestaltungen der Erfindung, in unterschiedlichen Ansichten,
- Fig. 5 bis 7: einige Ausführungsformen von Schaltungsanordnungen von Spule und Thermobimetall, und
- Fig. 8: eine schematische Einsicht in einen Leitungschutzschalter zur Darstellung der Anordnung der einzelnen Komponenten innerhalb des Schaltgerätes.

Es sei nun Bezug genommen auf die Fig. 8.

Die Fig. 8 zeigt eine Einsicht in einen Leitungsschutzschalter 10 und zwar ins Innere des Gehäuses 11, das die einzelnen Komponenten des Leitungsschutzschalters aufnimmt. Der Leitungsschutzschalter 10 besitzt ein Schaltschloß 12, einen vom Schaltschloß angetriebenen Kontakthebel 13, der um einen Drehpunkt 14 drehbar gelagert ist und an dessen freiem Ende ein bewegliches Kontaktstück 15 angebracht ist. Dieses bewegliche Kontaktstück 15 arbeitet mit einem festen Kontaktstück 16 zusammen und wenn bei einer Schalthandlung zwischen den Kontaktstücken 15 und 16 ein Lichtbogen gezogen wird, dann wandert der Lichtbogen mit einem Fußpunkt entlang einer Lichtbogenleitschiene 17 in ein Lichtbogenlöschblechpaket 18, in dem der Lichtbogen gelöscht wird. Der andere Fußpunkt des Lichtbogens läuft entlang der Form des Kontaktstückes 16. Die heißen Schaltgase strömen nach außen über einen Kanal 19 ab.

An sich gegenüberliegenden Schmalseiten sind Anschlußklemmen 20, 21 vorgesehen, und unterhalb des Schaltschlosses 12 befinden sich ein thermischer Auslöser 22 und ein elektromagnetischer Auslöser 23. Der thermische Auslöser 22 und der elektromagnetische Auslöser 23 sprechen auf Überstrom bzw. auf Kurzschlußstrom an; der thermische Auslöser, der in Form eines Thermobimetalls ausgebildet ist, wirkt über das Schaltschloß 12 auf den beweglichen Kontakthebel 13; der elektromagnetische Auslöser 23 wirkt über einen Magnetanker 24 direkt auf den beweglichen Kontakthebel und über eine nicht näher dargestellte mechanische Getriebeanordnung ebenfalls auf das Schaltschloß, damit der Kontakthebel 13 bei einem Kurzschluß bleibend geöffnet wird. Am Boden des Gehäuses 11 befindet sich eine Ausnehmung 25 mit einer feststehenden Nase 26 und einer beweglichen Nase 27, so daß der Leitungsschutzschalter 10 auf einer Hutprofiltragschiene (nicht näher dargestellt) aufgeschnappt werden kann.

Zum Wiedereinschalten nach einer Ausschalthandlung ist ein Schaltknebel 28 vorgesehen, mit dem der Schalter auch manuell ausschaltbar ist.

Die Zuordnung der einzelnen Komponenten Schaltschloß, thermischer und magnetischer Auslöser, Anschlußklemmen, Kontakthebel, Lichtbogenlöschblechpaket und dgl. sind je nach Anordnung eines Leitungsschutzschalters unterschiedlich; die Fig. 8 zeigt schematisch eine handelsübliche Ausführungsform, die der des Leitungsschutzschalters S2 der Firma ABB Stotz-Kontakt GmbH, Heidelberg, im wesentlichen gleicht.

Die Erfindung befaßt sich mit der Zuordnung von elektromagnetischem Auslöser 23 und thermischem Auslöser 22 zueinander. In der Fig. 8 ist dargestellt, daß der thermische Auslöser 22 zwischen dem Schaltschloß 12 und dem elektromagnetischen Auslöser 23 liegt, selbstverständlich besteht die Möglichkeit, den thermischen Auslöser bezüglich der Zeichenebene vor oder hinter dem elektromagnetischen Auslöser anzuordnen.

In den Fig. 1 bis 4 sind unterschiedliche erfindungsgemäße Ausgestaltungen von elektromagnetischen Auslösern mit thermischen Auslösern dargestellt.

Die Fig. 1 und 2 zeigen unterschiedliche Ansichten einer ersten Ausführungsform eines elektromagnetischen und thermischen Auslösers.

Der Auslöser, wie die Kombination im folgenden genannt werden soll, gemäß Fig. 1 und 2 besitzt die Bezugsziffer 30. Er weist eine Jochplatte 31 auf, an der ein Spulenkörper 32 angebracht ist, der im Inneren einen Kern (nicht gezeigt) und einen Schlaganker 33 aufweist und um den herum eine Spule 34 gewickelt ist. An der Jochplatte 31 schließt senkrecht dazu verlaufend ein Jochschenkel 35 an, der parallel zur Mittelachse der Spule verläuft und zwei parallel zueinander ausgerichtete Stege 36 und 37 aufweist, die parallel zur Mittelachse der Spule 34 verlaufen. An ihren Enden sind die Stege 36 und 37 mittels je eines U-förmigen Verbindungsstückes 38 und 39 miteinander verbunden, so daß sich eine U-Form ergibt, die mit ihrer offenen Seite radial von der Spule 34 wegweist. An dem Verbindungsstück 38, siehe Fig. 2, ist das feststehende Ende 41 eines Thermobimetalls 40 festgeschweißt und zusätzlich noch ein Ende 42 der Spule 34. Man erkennt, daß die Befestigungsstelle auf der Außenseite bzw. Spulenseite des U-förmigen Verbindungsstückes 38 liegt.

Das Thermobimetall 40 verläuft von dem U-förmigen Verbindungsstück 38 parallel oder etwa parallel zur Spulenachse bis zu dem Verbindungsstück 39 und überragt dieses bzw. dessen in Fig. 1 vorn sichtbare Stirnkante 43, wobei sich das freie, bewegbare Ende des Thermobimetalls 44 innerhalb der U-Form des U-förmigen Verbindungsstükkes 39 befindet. Auf der Außenfläche des Steges 36 in der Nähe des U-förmigen Verbindungsstückes 39 und in der Nähe des ausbiegbaren Endes 44 des Thermobimetalls 40 ist ein Leiter 45 angeschlossen, so daß ein Stromfluß durch den Leiter 45, die Stege 36 und 37 zu dem Verbindungsstück 38 und von dort zur Spule 34 erfolgt.

Das Thermobimetall, welches in unmittelbarer Nähe zur Spule 34 etwa parallel zu deren Längsachse verläuft, wird vom Strom nicht durchflossen, sondern von der Spule 34 und auch von den Stegen 36, 37 indirekt beheizt.

Das Thermobimetall 40 also ist an dem die Spule 34 überragenden Jochschenkel und zwar an der zur Spule 34 hinweisenden Seite des Verbindungsstückes 38 befestigt; die Befestigungsstelle liegt also zwischen dem Jochschenkel 35 und der Spule 34. Das Thermobimetall 40 verläuft von dem freien Ende des Jochschenkels 35 hin zur Jochplatte 31 und überragt diese, wobei sich das ausbiegbare Ende 44 außerhalb des Verbindungsstückes 39, bezogen auf die Spule 34 und innerhalb der U-Form des Verbindungsstückes 39 befindet.

Bei einer zweiten Ausführung gemäß den Fig. 3 und 4 ist eine Spule 50 vorgesehen, der ein Joch 51 zugeordnet ist, welches eine U-Form mit unterschiedlich langen Schenkeln 52 und 53 darstellt. Der Spulenkörper 54 mit dem nicht gezeichneten Kern ist senkrecht zu dem Steg 51 angeordnet und verläuft parallel zu den Schenkeln 52 und 53 zwischen diesen.

Der längere Schenkel 53, der länger ist als der Spulenkörper 54, besitzt zwei Schenkelstege 55 und 56, die an ihren freien Enden mittels eines Verbindungssteges 57 miteinander verbunden sind. Die Schenkelstege 55, 56 liegen in einer Ebene. Aus Fig. 4 ist ersichtlich, daß das feststehende Ende 58 eines Thermobimetalls 59 an dem Verbindungssteg 57 auf dessen der Spule 50 zugewandten Seite festgeschweißt ist; auf dem Thermobimetall 59 ist an der gleichen Stelle auch ein Ende 60 des Spulendrahtes der Spule 50 festgeschweißt. Das Thermobimetall 59 befindet sich zwischen den Schenkelstegen 55 und 56 und am festen, eingespannten Ende zwischen den Sehenkelstegen 55, 56 und der Spule 50. Es überragt mit dem freien Ende 61 den Steg 51 des Joches. Das andere Ende 62 des Spulendrahtes ist hier an einer L-förmigen Lasche 63 befestigt, an der weitere Komponenten, beispielsweise eine Anschlußklemme oder dgl., festgelegt sein können. Der durch die Spule 50 und durch die Schenkelstege 56 und 55 fließende Strom erhitzt das Thermobimetall 59, so daß auch hier eine indirekte Beheizung erfolgt. Der Schenkel 52 ist, wie in Fig. 4 ersichtlich ist, mit einem Zapfen 64 versehen, der parallel zur Spulenachse verläuft.

Bei den Ausführungen nach den Fig. 1 bis 4 ist das Thermobimetall jeweils indirekt von der Spulenwärme beheizt; der Strom durchfließt das Thermobimetall nicht.

In den Figuren 5 bis 8 sind unterschiedliche elektrische Zusammenschaltungen von Spule und Thermobimetall dargestellt.

Bei der Ausführung nach Fig. 5 besitzt der magnetische Auslöser ein Joch 90, an dem ein Spulenkörper 91 befestigt ist, um den herum die Spule 92 gewickelt ist. Das Joch 90 besitzt zwei unterschiedlich lange Schenkel 93 und 94 und an dem längeren Schenkel 93 ist eine Anschlußfahne 95 befestigt, an dem ein Thermobimetall 96 angebracht ist. Das freie Ende des Thermobimetalls 96, welches sich im Bereich des Steges 97 des Joches 90 befindet, ist mit einem Litzenleiter 98 mit einem Ende 99 der Spule verbunden. Das andere Ende 100 der Spule ist mit dem Steg 97 verbunden. An der Anschlußfahne 95 schließt ein Anschlußleiter 101 an, dessen anderes Ende mit einer Anschlußklemme 102 verbunden ist.

Der Strom fließt von der Leitung 101 einmal durch das Thermobimetall 96 zu dem Litzenleiter 98 und zum anderen über den Schenkel 93, das Ende 100, durch die Spule 92 und über das andere Spulendrahtende 99 zu einem Verzweigungspunkt 103, an dem ein weiterführender Leiter 104 anschließt.

Bei der Ausführung nach Fig. 5 fließt der Strom sowohl durch die Spule als auch durch das Bimetall, so daß hier beide elektrisch parallel geschaltet sind.

Bei der Ausführung gemäß Fig. 6 ist zwischen der Anschlußklemme 102 und dem Ende 99 der Spule 92 ein Leiter 105 geschaltet; das andere Ende 100 der Spule 92 ist mit dem Joch 90 verbunden; an der Anschlußfahne 95 ist das Thermobimetall 96 angeschlossen. Der Strom fließt von der Klemme 102 über die Leitung 105, die Spule 92, das Joch 90 mit dem Schenkel 93 zur Lasche 95 und durch das Thermobimetall 96, so daß bei der Ausführung nach Fig. 6 die beiden Elemente Spule, Joch und Thermobimetall in Reihe miteinander geschaltet sind.

Auch bei diesen Schaltungsanordnungen können die Jochformen mit den Schenkelstegen gemäß Fig. 1 bis 4 eingesetzt werden.

Die Ausführung gemäß Fig. 7 zeigt die indirekte Beheizung des Thermobimetalls durch die Spule gemäß den Fig. 1 bis 4. Der Strom fließt von der Anschlußklemme 102 über die Anschlußleitung 105 zum Ende 99 der Spule 92; das andere Ende 100 ist zur Lasche 95 geführt und fließt von dort über den Jochschenkel 93 weiter. Dadurch wird das Thermobimetall 96 nicht vom Strom durchflossen, sondern von der Wärme der Spule 92 und auch von der Wärme des Jochschenkels 93 indirekt beheizt.

Selbstverständlich ist es möglich, bei kleinen Strömen kleiner als 4 Ampere auch eine indirekte Beheizung des Thermobimetalls 96 durch eine Umwicklung mit einem Heizdraht zu erzeugen. In diesem Falle wäre der Heizdraht parallel zu der Spule geschaltet, um den Widerstand des gesamten Schalters zu überwinden.

Bei allen Lösungen wird das Joch vom Strom durchflossen und damit wird das Bimetall von der Spule und dem Jochschenkel, in dessen Bereich sich das Thermobimetall befindet, beheizt. Demgemäß muß der Jochschenkel einen bestimmten Längsabschnitt des Thermobimetalls überdecken, wobei die Länge so bemessen ist, daß das Thermobimetall ausreichend vom Joch beheizt wird. Bei den Ausführungen gemäß den Fig. 1 bis 4 ist das ortsfeste Ende des Thermobimetalls am freien Ende des Jochschenkels befestigt und überragt den senkrecht zur Spulenachse verlaufenden Jochsteg.

## Patentansprüche

1. Überstrom- und Kurzschlußauslöser für einen Installationsschalter, insbesondere einen Leitungsschutzschalter, mit einem thermischen Auslöser, der als Thermobimetall ausgebildet ist, und mit einem elektromagnetischen Schlagankerauslöser mit Schlaganker, Spule, Joch und Kern, wobei das Joch einen parallel zur Spulenachse verlaufenden Schenkel aufweist, an dem der thermische Auslöser befestigt und parallel zur Achse der Spule und zum Schenkel des Joches des elektromagnetischen Auslösers verläuft, so daß er von der stromdurchflossenen Spule und dem stromdurchflossenen Joch beheizt ist, **dadurch gekennzeichnet, daß** der parallel zur Spulenachse verlaufende Schenkel (35) des Joches zwei parallele Schenkelstege (36, 37) aufweist, die an ihren Enden mit U-förmigen Verbindungsstücken (38, 39) verbunden sind, daß das Thermobimetall gemeinsam mit einem Ende des Drahtes der Spule an einem der Verbindungsstücke (38) befestigt ist und parallel zur Spulenachse und im Bereich zwischen den Schenkelstegen verläuft.

2. Auslöser nach Anspruch 1, **dadurch gekennzeichnet, daß** die Verbindungsstücke (38, 39) U-förmig sind, daß die U-Form radial von der Spule (34) aus nach außen offen ist, daß das feste Ende des Thermobimetalls (40) zwischen dem Verbindungsstück (38) und der Spule (34) am freien Ende des Schenkels (35) befestigt ist und daß das freie Ende des Thermobimetalls (40) innerhalb der U-Form des Verbindungsstückes (39) und bezogen auf die Spule (34) außerhalb des Verbindungsstückes (39) verläuft.

3. Überstrom- und Kurzschlußauslöser für einen Installationsschalter, insbesondere einen Leitungsschutzschalter, mit einem thermischen Auslöser, der als Thermobimetall ausgebildet ist, und mit einem elektromagnetischen Schlagankerauslöser mit Schlaganker, Spule, Joch und Kern, wobei das Joch einen parallel zur Spulenachse verlaufenden Schenkel aufweist, an dem der thermische Auslöser befestigt und parallel zur Achse der Spule und zum Schenkel des Joches des elektromagnetischen Auslösers verläuft, so daß er von der stromdurchflossenen Spule und dem stromdurchflossenen Joch beheizt ist, **dadurch gekennzeichnet, daß** das Joch U-förmig ist und mit seinem Steg die Spule senkrecht zur Spulenachse überdeckt, wobei einer der Schenkel die Spule (50) mit dem Spulenkörper in axialer Richtung überragt, daß dieser Schenkel zwei in einer Ebene liegenden Schenkelstege (55, 56) aufweist, die an ihrem freien Ende mittels eines Verbindungssteges (57) miteinander verbunden sind, und daß das Thermobimetall (59) mit dem einen Ende des Wicklungsdrahtes der Spule (50) an der der Spüle zugewandten Fläche des Verbindungssteges (57) befestigt ist.

4. Auslöser nach Anspruch 3, **dadurch gekennzeichnet, daß** das Thermobimetall zwischen den beiden Schenkelstegen (55, 56) einerseits und mit dem festen Ende zwischen den Schenkelstegen (55, 56) und der Spule (50) und mit dem freien Ende außerhalb der Schenkelstege (55, 56) andererseits verläuft und den Steg (51) des U-förmigen Joches überragt.

5. Auslöser nach einem der vorigen Ansprüche , **dadurch gekennzeichnet, daß** die Länge des Schenkels der Länge des Thermobimetalls entspricht, vorzugsweise gleich groß oder größer ist.

6. Auslöser nach einem der Ansprüche 1 bis 5, **dadurch gekennzeichnet, daß** der thermische Auslöser parallel zur Spule und ggf. parallel zum Joch geschaltet ist.

7. Auslöser nach einem der Ansprüche 1 bis 5, **dadurch gekennzeichnet, daß** der thermische Auslöser in Reihe mit der Spule geschaltet ist.

8. Auslöser nach einem der Ansprüche 1 bis 4, **dadurch gekennzeichnet, daß** der thermische Auslöser vom Strom undurchflossen ist und von der Spulenwärme beheizt ist.

## Claims

1. Overcurrent and short-circuit release for a service switch, in particular for a circuit breaker, having a thermal release in the form of a bimetallic strip and having an electromagnetic impact armature release with impact armature, coil, yoke and core, with the yoke having a limb which runs parallel to the coil axis, on which the thermal release is mounted and runs parallel to the axis of the coil and to the limb of the yoke of the electromagnetic release so that it is heated by the coil through which the current flows and by the yoke through which the current flows, **characterized in that** that limb (35) of the yoke which runs parallel to the coil axis has two parallel limb webs (36, 37) which are connected at their ends to U-shaped connecting pieces (38, 39), **in that** the bimetallic strip is attached, together with one end of the wire of the coil, to one of the connecting pieces (38) and runs parallel to the coil axis and in the area between the limb webs.

2. Release according to Claim 1, **characterized in that** the connecting pieces (38, 39) are U-shaped, **in that** the U-shape is open to the outside radially away from the coil (34), **in that** the fixed end of the bimetallic strip (40) is attached to the free end of the limb (35) between the connecting piece (38) and the coil (34), and **in that** the free end of the bimetallic strip (40) runs within the U-shape of the connecting piece (39) and, with respect to the coil (34), outside the connecting piece (39).

3. Overcurrent and short-circuit release for a service switch, in particular for a circuit breaker, having a thermal release in the form of a bimetallic strip and having an electromagnetic impact armature release with impact armature, coil, yoke and core, with the yoke having a limb which runs parallel to the coil axis, on which the thermal release is mounted and runs parallel to the axis of the coil and to the limb of the yoke of the electromagnetic release so that it is heated by the coil through which the current flows and by the yoke through which the current flows, **characterized in that** the yoke is U-shaped and its web covers the coil at right angles to the coil axis, with one of the limbs overhanging the coil (50) with the coil former in the axial direction, **in that** this limb has two limb webs (55, 56) which lie in a plane and are connected to one another at their free end by means of a connecting web (57), and **in that** the bimetallic strip (59) is attached together with one end of the winding wire of the coil (50) to that surface of the connecting web (57) which faces the coil.

4. Release according to Claim 3, **characterized in that** the bimetallic strip runs between the two limb webs (55, 56) on the one hand and with the fixed end between the limb webs (55, 56) and the coil (50) and with the free end outside the limb webs (55, 56) on the other hand, and overhangs the web (51) of the U-shaped yoke.

5. Release according to one of the preceding claims, **characterized in that** the length of the limb corresponds to the length of the bimetallic strip, and is preferably of equal size or is larger.

6. Release according to one of Claims 1 to 5, **characterized in that** the thermal release is connected in parallel with the coil and possibly in parallel with the yoke.

7. Release according to one of Claims 1 to 5, **characterized in that** the thermal release is connected in series with the coil.

8. Release according to one of Claims 1 to 4, **characterized in that** the current does not flow through the thermal release, which is heated by the heat from the coil.

## Revendications

1. Déclencheur à surintensité et à court-circuit pour un disjoncteur d'installation, en particulier pour un disjoncteur de protection de ligne, comprenant un déclencheur thermique sous la forme d'un bilame thermique, ainsi qu'un déclencheur électromagnétique à armature battante, avec une armature battante, une bobine, une culasse et un noyau, la culasse présentant une aile qui s'étend parallèlement à l'axe de bobine et sur laquelle le déclencheur thermique est fixé en étant parallèle à l'axe de la bobine et à l'aile de la culasse du déclencheur électromagnétique, de telle sorte qu'il soit chauffé par la bobine parcourue par le courant et par la culasse parcourue par le courant, **caractérisé en ce que** l'aile (35) de la culasse parallèle à l'axe de bobine présente deux branches (36, 37) mutuellement parallèles, qui sont reliées à des pièces de liaison (38, 39) conformées en U au niveau de leurs extrémités, **en ce que** le bilame thermique ainsi qu'une extrémité d'un fil de la bobine sont fixés à l'une des pièces de liaison (38) et s'étendent parallèlement à l'axe de bobine, dans la zone comprise entre les deux branches de l'aile.

2. Déclencheur selon la revendication 1, **caractérisé en ce que** les pièces de liaison (38, 39) sont conformées en U, **en ce que** la forme de U est ouverte en direction de l'extérieur vu radialement à partir de la bobine (34), **en ce que** l'extrémité fixe du bilame thermique est fixée à l'extrémité libre de l'aile (35) entre la pièce de liaison (38) et la bobine (34), et **en ce que** l'extrémité libre du bilame thermique s'étend à l'intérieur de la forme de U de la pièce de liaison (39) et, par rapport à la bobine (34), à l'extérieur de la pièce de liaison (39).

3. Déclencheur à surintensité et à court-circuit pour un disjoncteur d'installation, en particulier pour un disjoncteur de protection de ligne, comportant un déclencheur thermique conformé en bilame thermique, ainsi qu'un déclencheur électromagnétique à armature battante, avec une armature battante, une bobine, une culasse et un noyau, la culasse présentant une aile qui s'étend parallèlement à l'axe de bobine et sur laquelle le déclencheur thermique est fixé en étant parallèle à l'axe de la bobine et à l'aile de la culasse du déclencheur électromagnétique, de telle sorte qu'il soit chauffé par la bobine parcourue par le courant et par la culasse parcourue par le courant,**caractérisé en ce que** la culasse est conformée en U et couvre la bobine perpendiculairement à l'axe de bobine avec son âme, l'une des ailes s'étendant au-delà de la bobine (50) et du corps de bobine dans la direction axiale, **en ce que** ladite aile présente deux branches (55, 56) situées dans un plan, qui sont reliées entre elles par une cloison de liaison (57) au niveau de leur extrémité libre, et **en ce que** le bilame thermique (59) ainsi qu'une extrémité du fil de la bobine (50) sont fixés à la face de la cloison de liaison (57) tournée vers la bobine.

4. Déclencheur selon la revendication 3, **caractérisé en ce que** le bilame thermique s'étend, entre les deux branches (55, 56) d'une part, et s'étend avec son extrémité fixe entre les branches (55, 56) et la bobine (50) et avec son extrémité libre à l'extérieur des branches (55, 56) et dépasse par rapport à l'âme (51) de la culasse en forme de U.

5. Déclencheur selon une des revendications précédentes, **caractérisé en ce que** la longueur de l'aile correspond à la longueur du bilame, de préférence est égale ou supérieure à celle-ci.

6. Déclencheur selon une des revendications 1 à 5, **caractérisé en ce que** le déclencheur thermique est connecté en parallèle avec la bobine et le cas échéant en parallèle avec la culasse.

7. Déclencheur selon une des revendications 1 à 5, **caractérisé en ce que** le déclencheur thermique est connecté en série avec la bobine.

8. Déclencheur selon une des revendications 1 à 4, **caractérisé en ce que** le déclencheur thermique n'est pas parcouru par le courant et est chauffé par la chaleur de la bobine.
